# EUROPÄISCHE PATENTSCHRIFT

(11) **EP 4 371 679 B1**
(45) Veröffentlichungstag und Bekanntmachung des Hinweises auf die Patenterteilung: **15.04.2026**
(21) Anmeldenummer: 22207605.1
(22) Anmeldetag: 15.11.2022
(51) Int. Cl.: B21C 47/24, B21C 49/00, B21D 22/20, B21D 43/02, B21D 43/05, B23K 20/12

(54) **VERLÄNGERN VON BANDFÖRMIGEN WERKSTOFFEN**
EXTENSION OF STRIP-SHAPED MATERIALS
EXTENSION DE MATÉRIAUX EN FORME DE BANDE

(43) Veröffentlichungstag der Anmeldung: 22.05.2024
(73) Patentinhaber: Universität Kassel, 34125 Kassel (DE)
(72) Erfinder: Böhm, Stefan, 34125 Kassel (DE); Kahlmeyer, Martin, 34125 Kassel (DE); Kenney, Kyle, 34125 Kassel (DE)
(74) Vertreter: Durm Patentanwälte PartG mbB

(56) Entgegenhaltungen:
- EP-B1- 2 202 025
- WO-A1-2016/067702
- DE-B1- 2 949 095
- DE-T2- 69 409 772
- JP-A- 2013 035 042
- JP-B2- 3 472 536
- KR-A- 20100 073 270
- US-A- 3 719 542

## Beschreibung

Die vorliegende Erfindung betrifft eine Vorrichtung zum Zuführen von Blech zu einer Weiterverarbeitungseinheit. Die vorliegende Erfindung betrifft weiterhin ein System zum Bearbeiten von Blech und ein Verfahren zum Zuführen von Blech zu einer Weiterverarbeitungseinheit.

Aufgrund der technologischen Entwicklung und vor dem Hintergrund politischer Vorgaben hat die Elektromobilität in den letzten Jahren immer mehr an Bedeutung gewonnen. Sowohl in der Produktion von Fahrzeugen (Autos, Lastwagen, Motorräder, aber auch Fahrräder etc.), als auch in anderen Bereichen, ist neben der Entwicklung und Herstellung von Batterien auch der Herstellungsprozess von Elektromotoren ein hochrelevanter Faktor.

Die in einem Rotor oder Stator eines Elektromotors enthaltenen Lamellenpakete umfassen eine Vielzahl an dünnen Blechen (auch als Elektrobleche bezeichnet). Diese Elektrobleche weisen hervorragende Eigenschaften bei der Leitung und Verstärkung von Magnetfeldern auf, wobei die Zusammensetzung und Spannungsfreiheit der Bleche sowie auch deren Isolation gegenüber einander die Effizienz des Elektromotors beeinflussen.

In der Serienproduktion von derartigen Lamellenpaketen, aber auch anderen Blechbauteilen werden dabei oft große (Transfer-) Pressen eingesetzt, in denen bandförmiges Material (in der Regel von der Rolle bzw. vom Coil kommend) häufig in mehreren Stufen ausgestanzt und umgeformt wird. Da die Rollen, auf denen das Blech aufgewickelt ist, nur eine bestimmte Menge Blech (Länge) umfassen, muss die Presse angehalten werden, wenn das Blechende auf der Rolle erreicht ist. Der Rest des Blechs muss ausgefahren werden. Umgekehrt kann das neue Blech erst eingefahren bzw. verarbeitet werden, wenn dieses durch die gesamte Länge der Presse durchgeführt wurde. Dies führt zu erheblichem Ausschuss an ungenutztem Blech, aber auch zu Produktivitätsverlusten aufgrund von Nebenzeiten für die Einrichtung, in denen die verwendeten Maschinen nicht produktiv arbeiten.

In US 3,719,542 A , welche die Basis für den Oberbegriff der Ansprüche 1 und 10 bildet, wird eine Vorrichtung zum Verbinden des hinteren Endes eines Metallbands mit dem vorderen Ende eines nachfolgenden Metallbands offenbart. Hierzu werden die nicht verwendbaren Teile der zu verbindenden Enden abgeschnitten und ein Klebeband über die gesamte Breite mindestens eines der Enden angebracht. Die Enden werden berührend, vorzugsweise übereinander, ausgerichtet und durch ein Druckelement zusammengehalten. Das Klebeband wird über die Breite der Enden der Metallstreifen gelegt und vor dem Anbringen auf dem Streifen abgeschnitten, sodass es sich genau über die Breite des Streifens erstreckt.

In DE 694 09 772 T2 wird eine Anlage zum Aneinanderfügen und zum Verschweißen von zwei aufgewickelten Metallbändern mittels eines Laserstrahls, um ein kontinuierliches Metallband herzustellen, offenbart.

In DE 29 49 095 B1 wird eine Einrichtung zum Verbinden zweier Materialbänder offenbart. Die End- und Anfangsbereiche der Bänder werden abgetrennt. Anschließend werden die Stöße der beiden Bänder in ihren Schnittebenen aneinandergeschweißt. Als Schneidvorrichtung sowie als Schweißvorrichtung ist eine quer zur Bandlängsrichtung verfahrbare Laservorrichtung vorgesehen.

In EP 2 202 025 B1 werden ein Verfahren und eine Vorrichtung zum Verbinden von Metallbändern durch Reibpunktschweißen offenbart.

In KR 2010 0073270 A werden ein Verfahren zum Schweißen entlang einer Linie entlang einer Linie sowie eine Vorrichtung, um dieses Verfahren auszuführen, offenbart.

Ausgehend hiervon stellt sich der vorliegenden Erfindung die Aufgabe, einen Ansatz zum Zuführen von Blech zu einer Weiterverarbeitungseinheit bereitzustellen, bei dem unproduktive Nebenzeiten vermieden werden und der Materialausschuss verringert wird. Insbesondere soll im Vergleich zu bisherigen Ansätzen eine schnellere Verarbeitung ermöglicht werden. Dies wiederum soll eine effiziente Herstellung von Blechbauteilen ermöglichen.

Zum Lösen dieser Aufgabe betrifft die vorliegende Erfindung in einem ersten Aspekt eine Vorrichtung zum Zuführen von Blech zu einer Weiterverarbeitungseinheit, mit
- einer Zuführungseinheit zum Empfangen eines ersten Blechs von einer ersten Blechrolle mit gewickeltem Blech und eines zweiten Blechs von einer zweiten Blechrolle mit gewickeltem Blech;
- einer Abgabeeinheit zum kontinuierlichen Weiterleiten von Blech an die Weiterverarbeitungseinheit;
- einer ersten Festlegungseinheit zum Festlegen eines Anfangsabschnitts des zweiten Blechs auf einer Seite der Zuführungseinheit, wenn ein Ende des ersten Blechs erreicht ist;
- einer zweiten Festlegungseinheit zum Festlegen eines Abschnitts des ersten Blechs auf einer Seite der Abgabeeinheit, wenn das Ende des ersten Blechs erreicht ist;
- einer Bearbeitungseinheit zum Bearbeiten des Endabschnitts des ersten Blechs und des Anfangsabschnitts des zweiten Blechs zwischen den Festlegungseinheiten; und
- einer Fügeeinheit zum Zusammenfügen des bearbeiteten Endabschnitts mit dem bearbeiteten Anfangsabschnitt zwischen den Festlegungseinheiten, wobei
- die Bearbeitungseinheit zum Bearbeiten einer ersten Seite des Anfangsabschnitts und einer gegenüberliegenden zweiten Seite des Endabschnitts und zum anschließenden Übereinanderfahren des bearbeiteten Anfangsabschnitts und des bearbeiteten Endabschnitts ausgebildet ist und die Fügeeinheit zum Verbinden der Bleche durch Kleben im Bereich des Anfangsabschnitts und des Endabschnitts ausgebildet ist,
- dadurch gekennzeichnet, dass die Bearbeitungseinheit (42) zum Erzeugen einer ineinandergreifenden Profilierung des Anfangsabschnitts und des Endabschnitts mit einem Hinterschnitt ausgebildet ist, wobei sichergestellt wird, dass die Dicke einer Fügestelle gegenüber dem verbleibenden Blech nicht oder nur unwesentlich erhöht wird.

In einem weiteren Aspekt betrifft die vorliegende Erfindung ein System zum Bearbeiten von Blech, mit:
- einer Vorrichtung wie zuvor definiert;
- einem Blechspeicher zum Aufnehmen von Blech und zum Bereitstellen eines Puffers, wobei der Blechspeicher zwischen der Vorrichtung und einer Weiterverarbeitungseinheit angeordnet ist.

Ein weiterer Aspekt der Erfindung betrifft ein entsprechend der Vorrichtung ausgebildetes Verfahren zum Zuführen von Blech zu einer Weiterverarbeitungseinheit.

Bevorzugte Ausgestaltungen der Erfindung werden in den abhängigen Ansprüchen beschrieben. Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Insbesondere können die Vorrichtung, das System und das Verfahren entsprechend der für das System und die Vorrichtung in den abhängigen Ansprüchen beschriebenen Ausgestaltungen ausgeführt sein.

Erfindungsgemäß ist es vorgesehen, dass zwischen Blechrollen und Weiterverarbeitungseinheit (beispielsweise einer Durchlauf-Transferpresse und/oder einem Stanzfolgewerkzeug) eine Vorrichtung zum Zuführen von Blechen angeordnet ist. Diese Vorrichtung empfängt Blech von einer ersten Blechrolle und von einer zweiten Blechrolle. Sobald ein Ende des ersten Blechs auf der ersten Blechrolle bzw. in der Vorrichtung erreicht ist, wird dessen Endabschnitt in einer zweiten Festlegungseinheit festgelegt (fixiert). Zudem wird in einer ersten Festlegungseinheit ein Anfangsabschnitt des zweiten Blechs festgelegt (fixiert). Es werden dann der Endabschnitt des ersten Blechs und der Anfangsabschnitt des zweiten Blechs zwischen den beiden Festlegungseinheiten bearbeitet und im Anschluss daran zusammengefügt. Nach dem Zusammenfügen kann das Blech an die Weiterverarbeitungseinheit weitergeleitet werden.

Im Gegensatz zu bisherigen Ansätzen ermöglicht die erfindungsgemäße Vorrichtung bzw. das erfindungsgemäße System ein kontinuierliches Weiterleiten von Blech an die Weiterverarbeitungseinheit. Durch ein Verbinden des ersten Blechs mit dem zweiten Blech, wenn das erste Blech zu Ende geht, kann der Weiterverarbeitungseinheit kontinuierlich Blech zugeleitet werden. Es ist insoweit nicht notwendig, dass beim Blechende der komplette Blechrest aus der Maschine herausgefahren wird und die Produktion in dieser Zeit unterbrochen wird. Unproduktive Nebenzeiten werden verringert. Zudem wird erreicht, dass die Menge an Ausschuss vermindert bzw. minimiert wird. Insbesondere wird es ermöglicht, dass es überhaupt nicht erforderlich ist, die Produktion anzuhalten. Im Gegensatz zu bisherigen Ansätzen wird also die Effizienz in der Verarbeitung von Blechen bzw. in der Serienproduktion von Blechbauteilen erhöht.

Die Verbindung des Anfangs des neuen Blechs mit dem Ende des alten Blechs erfolgt derart, dass der Umform-Stanz-Prozess nicht beeinträchtigt wird. Dabei wird sichergestellt, dass die Fügeeinheit beim Zusammenfügen des bearbeiteten Endabschnitts mit dem bearbeiteten Anfangsabschnitt eine Fügestelle erzeugt, die zum einen die Prozesskräfte überträgt, die beispielsweise durch den Bandzug entstehen, und zum anderen auch eine Naht erzeugt, die umformbar und stanzbar ist. Im Gegensatz zu bisherigen Ansätzen erfolgt insoweit die Verlängerung bzw. das Zusammenfügen nicht überlappend, sodass die Dicke des Blechs im Bereich der Verbindung nicht bzw. nur unwesentlich erhöht wird. Die Verwendung eines Blechspeichers im erfindungsgemäßen System ermöglicht eine kontinuierliche Zuführung von Blech zur Weiterverarbeitungseinheit. Insbesondere kann während des Festlegens des Anfangsabschnitts des zweiten Blechs und des Endabschnitts des ersten Blechs in den Festlegungseinheiten und des damit verbundenen Anhaltens der Weiterleitung eine Pufferung erfolgen, sodass der Weiterverarbeitungseinheit kontinuierlich Blech zugeführt werden kann.

In einer nicht erfindungsgemäßen Ausgestaltung ist die Bearbeitungseinheit zum Bearbeiten von Stoßkanten der Bleche und zum anschließenden Zusammenfahren der Stoßkanten ausgebildet, um einen technischen Nullspalt herzustellen. In einer nicht erfindungsgemäßen Ausgestaltung ist die Fügeeinheit zusätzlich oder alternativ zum Verbinden der Bleche an deren Stoßkanten durch Rührreibschweißen ausgebildet. In anderen Worten werden die Stoßkanten so eng aneinander herangefahren, dass ein Rührreibschweißen ermöglicht wird. Die erzeugte Verbindung erfüllt dabei die geforderte Festigkeit, ohne dass eine Überlappung erforderlich ist. Es ergibt sich eine effizient umsetzbare Verbindung bzw. ein effizient umsetzbares Zusammenfügen der Bleche.

Erfindungsgemäß ist die Bearbeitungseinheit zum Bearbeiten einer ersten Seite des Anfangsabschnitts und einer gegenüberliegenden zweiten Seite des Endabschnitts und zum anschließenden Übereinanderfahren des bearbeiteten Anfangsabschnitts und des bearbeiteten Endabschnitts ausgebildet. Zudem ist die Fügeeinheit zum Verbinden der Bleche durch Kleben im Bereich des Anfangsabschnitts und des Endabschnitts ausgebildet. Vorzugsweise kann dabei ein Klebstoff mit schnellem Festigkeitsaufbau verwendet werden, insbesondere ein polymerisierender Klebstoff. Eine erste Seite (Ober- oder Unterseite) des einen Blechs und eine gegenüberliegende zweite Seite (gegenüberliegende Ober- bzw. Unterseite) des anderen Blechs werden bearbeitet.

Insbesondere kann dabei eine Schäftung erfolgen.

Nach einem Übereinanderfahren der bearbeiteten Anfangs- und Endabschnitte erfolgt ein Verbinden durch Kleben. Bei diesem Vorgang wird erfindungsgemäß sichergestellt, dass die Dicke der Fügestelle nicht oder nur unwesentlich gegenüber dem verbleibenden Blech erhöht wird. Durch eine entsprechende Auswahl einer Klebstoffchemie kann ein schneller Festigkeitsaufbau erreicht werden und eine hochfeste Verbindung erzeugt werden. Diese Verbindung kann den Prozesskräften widerstehen und genügt vorteilhafterweise auch den Anforderungen hinsichtlich der Hitzebeständigkeit bzw. Druckfestigkeit im weiteren Verlauf der Blechverarbeitung, beispielsweise in einer Durchlauf-Transferpresse.

Erfindungsgemäß ist die Bearbeitungseinheit zum Erzeugen einer ineinandergreifenden Profilierung des Anfangsabschnitts und des Endabschnitts mit einem Hinterschnitt ausgebildet. Durch einen Hinterschnitt wird es ermöglicht, dass eine Zugkraft besser aufgenommen werden kann. Die Klebeverbindung dient lediglich der Zusammenfügung, wohingegen die Zugkräfte im Wesentlichen durch die ineinandergreifende Profilierung aufgenommen werden. Es ergibt sich eine höhere Zugfestigkeit, sodass im Laufe der weiteren Verarbeitung eine ausreichende Sicherheit gegenüber einem Bruch bzw. einem Versagen des Blechs erreicht werden kann.

In einer bevorzugten Ausgestaltung umfasst die erste Festlegungseinheit und/oder die zweite Festlegungseinheit einen Niederhalter zum Festspannen von Blech, vorzugsweise über eine gesamte Breite des Blechs. Ein Niederhalter dient dabei zum Fixieren bzw. Festlegen des Blechs durch Festkleben. Es wird in anderen Worten ein Druck auf das Blech erzeugt, sodass sich dieses nicht bewegen kann, insbesondere nicht vorwärts oder rückwärts in Richtung der Bandlaufrichtung. Ein Niederhalter ermöglicht dabei eine effiziente Umsetzung und eine kostengünstige Realisierung der Festlegungseinheit.

In einer bevorzugten Ausgestaltung ist die Bearbeitungseinheit zum Bearbeiten des Anfangsabschnitts und des Endabschnitts durch ein Schleif-, Stanz-, Fräs,-Laser-, Plasma-, Wasserstrahl- oder Sägewerkzeug ausgebildet. Zusätzlich oder alternativ umfasst die Bearbeitungseinheit einen orthogonal zu einer Laufrichtung des Blechs verfahrbaren Werkzeugkopf. Für die Bearbeitung des Anfangsabschnitts können unterschiedliche Verfahren eingesetzt werden. Es versteht sich dabei, dass auch Kombinationen der Verfahren einsetzbar sind. Insbesondere ermöglichen die genannten Verfahren dabei eine effiziente Verarbeitung bzw. Bearbeitung der Bleche. Durch die Verwendung eines orthogonal zu einer Laufrichtung des Blechs verfahrbaren Werkzeugkopfs kann eine effiziente Einbringung einer Profilierung oder auch andere Bearbeitung erfolgen. Insbesondere ergibt sich eine schnelle Bearbeitung, sodass eine kontinuierliche Weiterleitung des Blechs zur weiteren Verarbeitung ermöglicht bleibt.

In einer bevorzugten Ausgestaltung sind die Bearbeitungseinheit und die Fügeeinheit in Form eines gemeinsamen Werkzeugantriebs unter Verwendung unterschiedlicher Werkzeuge implementiert. Durch einen gemeinsamen Werkzeugantrieb können dabei Kosten eingespart werden, da auf eine zusätzliche Mechanik verzichtet werden kann. Zudem kann eine präzise Bearbeitungsabfolge automatisch eingehalten werden, sodass die Ausfallsicherheit auch verbessert werden kann. Es ergibt sich eine effiziente Umsetzbarkeit. Dabei ist es möglich, dass die Werkzeuge getauscht werden oder auch eine gleichzeitige Einspannung verschiedener Werkzeuge erfolgen kann, die dann gegebenenfalls parallel oder seriell eine Bearbeitung des Anfangs- und des Endabschnitts vornehmen können.

In einer bevorzugten Ausgestaltung ist die Abgabeeinheit zum Weiterleiten des Blechs an einen Blechspeicher, eine Durchlauf-Transferpresse und/oder an ein Stanzfolgewerkzeug ausgebildet. Insbesondere ist es möglich, dass das Blech zunächst in einen Blechspeicher überführt wird, der beispielsweise als Rollenspeicher mit gegeneinander verfahrbaren Rollen oder auch in anderer Weise ausgebildet sein kann. Durch diesen Blechspeicher kann ein kontinuierliches Weiterleiten erreicht bzw. unterstützt werden. Die Weiterverarbeitung des Blechs erfolgt im Anschluss an den Blechspeicher. Der Blechspeicher wird insoweit dazu genutzt, eine kurze Standzeit aufgrund der Festlegung des Anfangsabschnitts und des Endabschnitts und des Verbindens zu puffern. Es ergibt sich eine weiter verbesserte Effizienz.

In einer bevorzugten Ausgestaltung ist die Zuführungseinheit zum Empfangen eines Elektroblechs für ein Rotor- und/oder Statorblechpaket eines Elektromotors ausgebildet. Vorteilhaft ist die erfindungsgemäße Vorrichtung insbesondere in der Verwendung in der Serienproduktion von Elektroblechen für Elektromotoren, bei der es zu einem Stanzen und Paketieren von Elektroblechen kommt. In diesem Bereich ist eine hohe Maschinenauslastung der entsprechenden Stanz- und Paketiermaschine vorteilhaft, da diese einen wesentlichen Kostenfaktor darstellt. Es ergibt sich eine weiter verbesserte Kosteneffizienz.

In einer bevorzugten Ausgestaltung ist die Zuführungseinheit zum Empfangen des ersten Blechs von einer ersten Haspel und des zweiten Blechs von einer zweiten Haspel ausgebildet. Die Haspeln dienen dabei insbesondere zur Aufnahme von Blechrollen (Coils). Üblicherweise erfolgt die Lieferung von Elektroblechen in Form solcher Coils, die dann direkt eingespannt werden können. Durch den erfindungsgemäßen Ansatz des Verbindens eines Anfangsabschnitts des zweiten Blechs mit einem Endabschnitt des ersten Blechs wird es möglich, dass in Zusammenschau mit der Verwendung von zwei Haspeln zum Aufnehmen von zwei Blechrollen eine Effizienzsteigerung realisiert wird. Eine Unterbrechung der Produktion ist nicht oder nur in geringem Ausmaß notwendig. Während des Verwendens der ersten Blechrolle kann die zweite Blechrolle getauscht werden. Sobald dann das Ende der ersten Blechrolle erreicht ist, kann dieses automatisch mit dem Anfang der zweiten Blechrolle verbunden werden. Eine effiziente Fertigung wird erreicht.

In einer bevorzugten Ausgestaltung umfasst das System eine Weiterverarbeitungseinheit zum Weiterverarbeiten des kontinuierlich weitergeleiteten Blechs. Die Weiterverarbeitungseinheit ist vorzugsweise als Durchlauf-Transferpresse und/oder als Stanzfolgewerkzeug zum Stanzen des Blechs in eine vordefinierte Blechform ausgebildet. Insbesondere ist es möglich, dass eine Durchlauf-Transferpresse und/oder ein Stanzfolgewerkzeug in der Verarbeitung von Elektroblechen für das Stanzen und Paketieren von Elektroblechen für Statoren und Rotoren von Elektromotoren eingesetzt werden. Es ergibt sich eine Steigerung der Effizienz in der Herstellung von Statoren und Rotoren.

In einer bevorzugten Ausgestaltung des erfindungsgemäßen Systems ist der Blechspeicher als Bandspeicher mit mehreren verfahrbaren Umlenkrollen ausgebildet. Der Blechspeicher ist vorzugsweise dazu ausgebildet, die Umlenkrollen nach erfolgtem Zusammenfügen des Endabschnitts mit dem Anfangsabschnitt in einen vollständig aufgefahrenen Zustand zu verfahren, in dem kein Puffer bereitgestellt wird und eine Weiterleitung des Blechs ohne Biegen erfolgt. Insbesondere ist es vorteilhaft, einen Bandspeicher mit verfahrbaren Umlenkrollen zu verwenden. Bei einem derartigen Bandspeicher ist es möglich, dass die Rollen gegenüber einander bewegt werden, um den Weg des Bandes beim Durchlaufen des Speichers bzw. der Rollen zu verlängern oder zu verkürzen. Hierdurch kann eine Pufferung des Blechs erreicht werden. Während des Festlegens des Anfangsabschnitts und des Endabschnitts in den Festlegungseinheiten wird der Bandspeicher geleert durch ein Aufeinanderzufahren der Umlenkrollen. Besonders vorteilhaft ist es, wenn die Umlenkrollen während eines Zeitraums, in dem eine Pufferung nicht notwendig ist, in dem also beispielsweise ein ausreichender Blechvorrat vorhanden und das Blechende noch lange nicht erreicht ist, in einen vollständig aufgefahrenen Zustand versetzt werden, um eine Weiterleitung des Blechs ohne Biegen des Blechs zu ermöglichen. Das Blech wird durch das Biegen zwar üblicherweise nicht beschädigt, jedoch können sich in der Weiterverarbeitungseinheit Herausforderungen ergeben. Um dies zu vermeiden, wird der Puffer minimiert, solange er nicht benötigt wird.

Unter einem Blech versteht sich hierin insbesondere ein Elektroblech, also ein dünnes Blech mit guten Leitungs- und Verstärkungseigenschaften hinsichtlich elektrischer und magnetischer Felder. Das Blech kann eine oder mehrere Isolierschichten umfassen. Es ist auch möglich, dass die erfindungsgemäße Vorrichtung, das erfindungsgemäße System bzw. das erfindungsgemäße Verfahren für andere Blecharten eingesetzt wird. Unter einer Blechrolle versteht sich insbesondere ein Coil mit gewickeltem Blech. Eine Festlegungseinheit kann auch als Fixiereinheit bezeichnet werden. Ein Festlegen kann insbesondere im Sinne eines Fixierens, also eines vorübergehenden Befestigens, verstanden werden. Ein Anfangs- oder Endabschnitt umfasst insbesondere einige Zentimeter im Bereich eines Anfangs bzw. eines Endes eines Blechs, das von der Blechrolle mit gewickeltem Blech bezogen wird. Unter einem kontinuierlichen Weiterleiten eines Blechs versteht sich insbesondere ein Weiterleiten ohne Unterbrechung oder bei sehr geringer Unterbrechung der Produktion. Insbesondere wird unter einer kontinuierlichen Weiterleitung verstanden, dass kein Blechrest aus der Produktionslinie ausgefahren werden muss.

Die Erfindung wird nachfolgend anhand einiger ausgewählter Ausführungsbeispiele im Zusammenhang mit den beiliegenden Zeichnungen näher beschrieben und erläutert. Es zeigen:
- Figuren 1a bis 1c: eine schematische Darstellung eines erfindungsgemäßen Systems zum Bearbeiten von Blech;
- Figur 2: eine schematische Darstellung einer erfindungsgemäßen Vorrichtung zum Zuführen von Blech zu einer Weiterverarbeitungseinheit;
- Figur 3: eine schematische Darstellung eines Festlegens eines Endabschnitts und eines Anfangsabschnitts mittels eines Niederhalters;
- Figur 4: eine schematische Darstellung eines Erzeugens eines technischen Nullspalts mittels des Niederhalters;
- Figuren 5a und 5b: eine schematische Darstellung einer nicht erfindungsgemäßen Bearbeitung und Zusammenfügung zweier Bleche durch Rührreibschweißen;
- Figuren 6a bis 6c: eine schematische Darstellung einer Bearbeitung und Verbindung durch Kleben;
- Figur 7: eine schematische Darstellung von vier beispielhaften, ineinandergreifenden Profilierungen des Anfangsabschnitts und des Endabschnitts mit Hinterschnitt;
- Figur 8: eine schematische Darstellung eines erfindungsgemäßen Verfahrens zum Zuführen von Blech zu einer Weiterverarbeitungseinheit.

In den Figuren 1a bis 1c ist schematisch eine Ausführungsform eines erfindungsgemäßen Systems 10 zum Bearbeiten von Blech 12 dargestellt. Das System 10 umfasst eine Vorrichtung 14 zum Zuführen von Blech 12 zu einer Weiterverarbeitungseinheit 16. Im dargestellten Ausführungsbeispiel ist die Weiterverarbeitungseinheit 16 eine Durchlauf-Transferpresse, wie sie beispielsweise in der Herstellung von Rotor- und Statorblechpaketen für Elektromotoren verwendet wird. Im dargestellten Ausführungsbeispiel umfasst das System 10 weiterhin einen Blechspeicher 18 zum Aufnehmen des Blechs und zum Bereitstellen eines Puffers. Der Blechspeicher 18 ist zwischen der Vorrichtung 14 und der Weiterverarbeitungseinheit 16 angeordnet.

Das Blech 12 wird im dargestellten Ausführungsbeispiel mittels zweier Haspeln der Anlage zugeführt. Dabei wird eine erste Blechrolle 20 in einer ersten Haspel 22 gehalten und eine zweite Blechrolle 24 in einer zweiten Haspel 26 gehalten. Erfindungsgemäß ist vorgesehen, dass ein erstes Blech 28 von der ersten Blechrolle 20 empfangen wird und ein zweites Blech 30 von der zweiten Blechrolle 24 empfangen wird. Mittels der erfindungsgemäßen Vorrichtung wird es ermöglicht, dass ein Endabschnitt des ersten Blechs 28 mit einem Anfangsabschnitt des zweiten Blechs 30 verbunden wird, wenn das Ende des ersten Blechs 28 bzw. das Ende der ersten Blechrolle 20 erreicht wird. Durch das Verbinden des Endabschnitts des ersten Blechs 28 mit dem Anfangsabschnitt des zweiten Blechs 30 in der erfindungsgemäßen Vorrichtung 14 ergibt sich die Möglichkeit des kontinuierlichen Weiterleitens von Blech in die Weiterverarbeitungseinheit 16.

Im dargestellten Ausführungsbeispiel ist dabei insbesondere der zwischen der Vorrichtung 14 und der Weiterverarbeitungseinheit 16 angeordnete Blechspeicher 18 vorgesehen. Dieser Blechspeicher 18 ist im dargestellten Ausführungsbeispiel als Bandspeicher mit mehreren verfahrbaren Umlenkrollen 32 ausgebildet. Wie in den Figuren 1a bis 1c schematisch dargestellt, können diese Umlenkrollen 32 aufeinander zubewegt werden, um den Weg des Blechs 12 zu verkürzen und den Speicher zu leeren. Dabei ist es möglich, dass in der Vorrichtung 14 eine Verbindung zwischen dem Endabschnitt des ersten Blechs 28 und dem Anfangsabschnitt des zweiten Blechs 30 erzeugt wird und während des Erzeugens der Verbindung und des damit verbundenen kurzen Unterbrechens der Blechzufuhr dennoch eine kontinuierliche Weiterleitung von Blech 12 an die Weiterverarbeitungseinheit 16 erfolgt. In den Figuren 1a bis 1c ist dabei dargestellt, dass zunächst das erste Blech 28 verwendet wird (Figur 1a) und dann ein Umschalten auf das zweite Blech 30 erfolgt, wenn die erste Blechrolle 20 aufgebraucht ist (Figur 1b). In Figur 1c ist dargestellt, dass während des Betriebs des Systems 10 üblicherweise die Umlenkrollen 32 vollständig aufgefahren (aufeinander zugefahren) sind und insoweit kein Puffer bereitgestellt wird, da dann die auf das Blech 12 einwirkende Belastung minimal ist. Erst kurz bevor das Ende des zweiten Blechs 30 erreicht wird und ein erneutes Umschalten erfolgt, wird der Blechspeicher 18 durch ein erneutes Ausfahren der Umlenkrollen 32 wieder gefüllt.

Es versteht sich, dass der Blechspeicher auch in anderer Form realisiert werden kann. Erfindungsgemäß ist insoweit eine Technik vorgesehen, die es erlaubt, zwei Bänder derart miteinander zu verbinden, dass keine oder nur minimale Nebenzeiten entstehen. Der Blechvorschub muss also nicht verlangsamt oder angehalten werden. Hierdurch kann die Materialnutzung gesteigert werden. Dies wird dadurch erreicht, dass der Anfang des neuen Blechs mit dem Ende des alten Blechs so verbunden wird, dass der Umform-/Stanzprozess nicht beeinträchtigt wird. Konkret heißt dies, dass die Fügestelle, die in der erfindungsgemäßen Vorrichtung 14 erzeugt wird, zum einen die Prozesskräfte erträgt, die zum Beispiel durch den Bandzug entstehen, und dass zum anderen auch die Naht bzw. die Fügestelle umformbar und stanzbar ist.

Insbesondere ist die Verwendung der erfindungsgemäßen Vorrichtung bzw. des erfindungsgemäßen Ansatzes vorteilhaft für den Bereich des Produzierens (Stanzens und Paketierens von Elektroblechen für Elektromotoren).

In der Figur 2 sind schematisch die Komponenten der Vorrichtung 14 zum Zuführen von Blech zu einer Weiterverarbeitungseinheit dargestellt. Die Vorrichtung umfasst eine Zuführungseinheit 34, eine Abgabeeinheit 36, eine erste Festlegungseinheit 38, eine zweite Festlegungseinheit 40, eine Bearbeitungseinheit 42 und eine Fügeeinheit 44. Die verschiedenen Einheiten können einzeln oder kombiniert ausgeführt sein. Insbesondere kann eine kombinierte Einheit die Funktion von zwei oder mehr der beschriebenen Einheiten vereinen bzw. erfüllen.

Die Zuführungseinheit 34 ist dazu geeignet, Blech von Blechrollen zu empfangen. Insbesondere können dabei Elektrobleche für Rotor- und/oder Statorblechpakete eines Elektromotors empfangen werden. Beispielsweise kann die Zuführungseinheit 34 dabei entsprechende Rollen oder andere Mechaniken zum Anbinden an Haspeln umfassen.

Die Abgabeeinheit 36 ist zum kontinuierlichen Weiterleiten von Blechen an die Weiterverarbeitungseinheit ausgebildet. Je nachdem, ob eine Pufferung innerhalb der Vorrichtung 14 erfolgen kann oder nicht, versteht sich unter einer kontinuierlichen Weiterleitung dabei eine Zuführung von Blech an die Weiterverarbeitungseinheit mit konstanter oder annähernd konstanter Geschwindigkeit und ohne dass beim Blechwechsel ein komplettes Ein- und Ausfahren des Blechs erforderlich ist. Dabei kann die Abgabeeinheit 36 insoweit dazu ausgebildet sein, einen Pufferspeicher innerhalb der Vorrichtung 14 zu verwenden oder auch einen der Vorrichtung 14 nachgeordneten, angeordneten Blechspeicher/Pufferspeicher zu bedienen. Bei der zweiten Möglichkeit ist unter einer kontinuierlichen Abgabe insoweit eine Zuführung zu einem Blechspeicher bzw. eine Zusammenwirkung mit einem nachgeordneten Blechspeicher zu verstehen, wobei sich die kontinuierliche Zuführung zur Weiterverarbeitungseinheit durch die Zusammenwirkung mit dem Blechspeicher ergibt. Die erste Festlegungseinheit 38 und die zweite Festlegungseinheit 40 dienen insbesondere zum Festlegen bzw. zum Fixieren des Anfangs- bzw. Endabschnitts des ersten/zweiten Blechs. Hierzu können die Festlegungseinheiten 38, 40 beispielsweise jeweils einen Niederhalter zum Festspannen von Blech umfassen. Durch einen derartigen Niederhalter wird das Blech auf eine Oberfläche gepresst, sodass eine Vorwärts- bzw. Rückwärtsbewegung nicht möglich ist und eine Bearbeitung erfolgen kann.

Die Bearbeitungseinheit 42 ist zum Bearbeiten des Endabschnitts des ersten Blechs und des Anfangsabschnitts des zweiten Blechs zwischen den Festlegungseinheiten 38, 40 ausgebildet. Hierzu können unterschiedliche Werkzeuge vorgesehen sein. Beispielsweise kann eine Bearbeitung durch ein Schleif-, Stanz-, Fräs-, Laser-, Plasma-, Wasserstrahl- oder Sägewerkzeug vorgesehen sein. Durch die Bearbeitung des Endabschnitts bzw. des Anfangsabschnitts werden die beiden Abschnitte in einen Zustand gebracht, in dem sie dann verbunden werden können.

Die eigentliche Verbindung erfolgt mittels der Fügeeinheit 44. Die Fügeeinheit 44 dient dabei zum Herstellen einer Verbindung, die eine ausreichende Zugfestigkeit aufweist, um eine spätere Weiterverarbeitung des Blechs in der Weiterverarbeitungseinheit zu ermöglichen.

Insoweit ermöglicht die erfindungsgemäße Vorrichtung ein stumpfes Miteinanderfügen von zwei bandförmigen Blechen an deren Enden, sodass sozusagen eine Art Endlosband entsteht. Der Fügeprozess ist dabei so ausgebildet, dass er in kürzester Zeit ablaufen kann. Idealerweise ist der Fügeprozess dabei so schnell, dass er in einer Zeit ablaufen kann, in dem ein entsprechender Blechspeicher eine weitere Versorgung der Weiterverarbeitungseinheit sicherstellen kann. Weiterhin ermöglicht der Fügeprozess, dass die Spannung des Blechs bzw. des Bands und auch die von einer Stanzpresse ausgeübten Prozesskräfte bereits kurz nach der Fügung aufgenommen werden können. Weiterhin kann die Fügezone umgeformt und gestanzt werden. Insbesondere wird durch den erfindungsgemäßen Ansatz sichergestellt, dass kein bzw. nur ein minimaler Materialauftrag entsteht, dass also die Dicke des Blechs nicht merklich erhöht wird. Zudem sollen durch die Vorrichtung und den erfindungsgemäßen Ansatz, insbesondere bei Elektroblechen, die elektrischen Eigenschaften nicht wesentlich verändert werden.

In der Figur 3 ist schematisch ein Ausführungsbeispiel der erfindungsgemäßen Vorrichtung im Bereich der ersten Festlegungseinheit 38 und der zweiten Festlegungseinheit 40 dargestellt. Die beiden Festlegungseinheiten 38, 40 sind im dargestellten Ausführungsbeispiel als Niederhalter ausgebildet. Zum Bearbeiten der Kanten 46 des ersten Blechs 28 und des zweiten Blechs 30 werden die Blechenden mittels der Niederhalter eingespannt. Danach kann zunächst eine Kantenbearbeitung durchgeführt werden, wobei hierzu beispielsweise ein Stanz-, Fräs-, Laser-, Plasma-, Wasserstrahlschneide- oder Sägeprozess eingesetzt werden kann. Ein möglicher thermischer Energieeintrag und etwaige Gefügeänderungen an den Schneidkanten können durch einen folgenden Fügeprozess ausgeglichen werden. Die Kanten 46 werden entsprechend vorbereitet.

In der Figur 4 ist schematisch dargestellt, dass nach der Bearbeitung des Endabschnitts des ersten Blechs und des Anfangsabschnitts des zweiten Blechs in Form der in Figur 3 dargestellten Kantenpräparation beispielsweise ein Zusammenfahren des ersten Blechs 28 und des zweiten Blechs 30 erfolgen kann. Dabei bleiben beide Bleche 28, 30 mittels der Festlegungseinheiten 38, 40 festgelegt bzw. werden nach dem Zusammenfahren erneut festgelegt. Insbesondere wird zwischen den beiden Blechen 28, 30 ein technischer Nullspalt hergestellt. In anderen Worten wird also zunächst das Ende des alten Blechs über die gesamte Breite durch einen Niederhalter fixiert. Dann wird der Anfang des neuen Blechs ebenfalls über die gesamte Breite in geeignetem Abstand fixiert. Dann können die Kanten mittels der Bearbeitungseinheit vorbereitet werden.

Weiterhin kann nach dem Zusammenfahren ein technischer Nullspalt erreicht werden. Da beide Blechkanten sehr unterschiedlich in ihrer Qualität ausgeprägt sein können, ist eine getrennte Bearbeitung möglich. Diese erfolgt im gespannten, auseinandergefahrenen Zustand und kann gegebenenfalls mit zwei Prozessen parallel stattfinden.

Nach der Kantenpräparation kann also die Festlegung mittels der Festlegungseinheit 38, 40 gelöst werden, indem beispielsweise der Niederhalter hochfährt. Dann können die Bleche auf dem Nullspalt zusammengeführt werden. Anschließend erfolgt ein erneutes Festlegen durch die Festlegungseinheiten 38, 40 beispielsweise durch ein erneutes Zufahren des Niederhalters. Dann kann eine Verbindung erfolgen. Für die Verbindung kann beispielsweise ein Rührreibschweißprozess eingesetzt werden.

In den Figuren 5a und 5b ist als Beispiel für einen Prozess zum Zusammenfügen des bearbeiteten Endabschnitts mit dem bearbeiteten Anfangsabschnitt ein Rührreibschweißprozess dargestellt. Im oberen Bereich der Figuren 5a und 5b ist dabei eine Draufsicht angedeutet. Im unteren Bereich ist eine Seitenansicht dargestellt, in der zwischen den beiden Blechen 28, 30 eine Schweißnaht 52 verläuft.

Der Rührreibschweißprozess ist ein Fügeverfahren, bei dem die Substrate nicht aufgeschmolzen werden müssen. Daher führt der Rührreibschweißprozess nur zu einer geringeren Beeinflussung der elektrischen und mechanisch-technologischen Eigenschaften eines Elektroblechs. Hierdurch kann die Aufhärtung reduziert werden, was zu einer verbesserten Stanz- und Umformbarkeit führt. Zudem kann auch ein Magnetisierungsverhalten eines Blechwerkstoffs nur wenig beeinflusst werden, was für die Effizienz eines Elektromotors von Relevanz sein kann. Voraussetzung für die Verwendung des Rührreibschweißverfahrens ist üblicherweise eine Kantenpräparation. Insbesondere muss bei Blechdicken von wenigen Zehntel Millimetern ein (technischer) Nullspalt sichergestellt werden. Aus diesem Grund werden zunächst die Kanten in einem ersten Schritt geglättet (präpariert), um sie dann mittels der Festlegungseinheiten festzulegen und mit einem Werkzeug zu verschweißen.

In diesem Zusammenhang ist in den Figuren 5a und 5b dargestellt, dass zunächst eine Profilierung der Kanten 46 mittels einem rotierenden Werkzeug 48 oder zwei rotierenden Werkzeugen erreicht werden kann (Figur 5a). Nach einem Zusammenfahren der beiden Bleche 28, 30 kann dann dasselbe Werkzeug oder auch ein weiteres rotierendes Werkzeug 50 zum Einbringen von Reibwärme und Druck verwendet werden, um die Materialien zu verbinden. Bei den dünnen Blechstärken, die beispielsweise bei der Herstellung von Rotor- und Statorblechen eingesetzt werden, ist es nicht unbedingt erforderlich, ein Rührreibschweißwerkzeug mit Pin zu verwenden. Üblicherweise kann eine Schulterreibung ausreichen.

Beim Rührreibschweißen ist es möglich, dass die Kantenprofilierung (vergleiche Figur 5a) und das Rührreibschweißen (vergleiche Figur 5b) mittels eines gemeinsamen Werkzeugantriebs erfolgt. Üblicherweise, aber nicht notwendigerweise werden jedoch unterschiedliche Werkzeuge eingesetzt werden.

In den Figuren 6a, 6b und 6c ist ein Ansatz zum Zusammenfügen der beiden Bleche 28, 30 mittels Klebens dargestellt. Erneut ist im oberen Bereich der Figuren eine Draufsicht und im unteren Bereich eine Seiten- bzw. Profilansicht gezeigt. Kleben ist als kaltes Fügeverfahren zum Erhalt der Eigenschaften der Blechware besonders geeignet. Üblicherweise ist ein Fügen von dünner Bandware im Stumpfstoß nicht möglich. Sollen bandförmige Materialien gefügt werden, wird daher üblicherweise eine geeignete Geometrie erzeugt. Häufig kann dies durch eine Schäftung (beidseitige Anfasung) zur Vergrößerung der Klebefläche erreicht werden. Zudem ergibt sich beim Kleben oft die Schwierigkeit einer geringen Anfangsfestigkeit, da Klebstoffe abhängig vom jeweiligen System erst nach etlichen Sekunden oder sogar vielen Minuten verfestigen, das heißt abgebunden bzw. ausgehärtet sind und folglich erst danach belastet werden können.

Erfindungsgemäß wird daher in einer Ausführungsform vorgeschlagen, dass in einem ersten Schritt mittels der Bearbeitungseinheit ein Profil in die Blechkanten eingebracht wird (Figur 6a). Dieses Profil bewirkt vorteilhafterweise einen Formschluss. Beispielsweise können hierzu die aus dem Holzbau bekannten Hakenblätter verwendet werden, übertragen auf entsprechend dünne Substrate. Die Einbringung der Profilierung kann dabei mittels einer entsprechend ausgebildeten Bearbeitungseinheit erfolgen. Beispielsweise kann ein Umformen-, Schleif- oder Fräsprozess oder auch eine Kombination daraus eingesetzt werden. Zur Sicherstellung, dass der Formschluss auch bei normal zum Stoß wirkenden Kräften noch besteht und die Profile nicht voneinander abrutschen, kann in einem zweiten Schritt mittels reaktiver, schneller härtender Klebstoffe (zum Beispiel Acrylate) oder physikalisch abbindender Klebstoffe (zum Beispiel Schmelzklebstoffe) der durch Profilierung erzeugte Formschluss in Normalrichtung gesichert und die Tragfähigkeit zusätzlich gesteigert werden. Insoweit wird erfindungsgemäß vorgeschlagen, einen Formschluss zu verwenden, der zusätzlich geklebt wird, um Normalkräfte abzutragen bzw. ein Voneinanderabgleiten der dünnen, profilierten Substrate zu vermeiden. In Figur 6b ist dabei dargestellt, dass auf die profilierten Kanten Klebstoff aufgetragen wird. In Figur 6c ist dargestellt, dass mittels der Fügeeinheit ein Zusammenfügen erfolgt.

Grundsätzlich wäre auch eine Verwendung eines Formschlusses, insbesondere durch einen Hinterschnitt, ohne Kleben möglich, sofern durch diesen eine ausreichende Festigkeit der Verbindung erreicht werden kann.

In Figur 7 sind vier Beispiele für mögliche Hinterschnittgeometrien dargestellt. Die Darstellung in Figur 7 ist insbesondere als Darstellung des Blechs im Bereich der Fügestelle nach dem Zusammenfügen zu verstehen. Dargestellt sind insoweit jeweils der Endabschnitt des ersten Blechs 28 und der Anfangsabschnitt des zweiten Blechs 30. Üblicherweise ist eine Vorbereitung der Kanten ähnlich wie beim zuvor beschriebenen Rührreibschweißen und der dabei dargestellten Kantenprofilierung erforderlich. Die Kanten werden also ebenfalls zunächst glatt gefräst bzw. parallel gefräst, bevor dann eine entsprechende Hinterschnittgeometrie erzeugt werden kann. Die dargestellten Hinterschnittgeometrien in Figur 7 sind dabei beispielhaft und nicht abschließend zu verstehen. Durch den Hinterschnitt kann erreicht werden, dass eine ausreichende Zugfestigkeit bereitgestellt wird. Der Klebstoff stellt dabei insbesondere sicher, dass die Bleche nicht ausknöpfen, das heißt, sich der Formschluss löst.

In Figur 8 ist schematisch ein erfindungsgemäßes Verfahren zum Zuführen von Blech zu einer Weiterverarbeitungseinheit dargestellt. Das Verfahren umfasst Schritte des Empfangens S10 eines ersten Blechs und eines zweiten Blechs, des kontinuierlichen Weiterleitens S12 von Blechen in die Weiterverarbeitungseinheit, des Festlegens S14 eines Anfangsabschnitts des zweiten Blechs, des Festlegens S16 eines Endabschnitts des ersten Blechs, des Bearbeitens S18 des Endabschnitts des ersten Blechs und des Anfangsabschnitts des zweiten Blechs und das Zusammenfügen S20 der beiden Abschnitte. Das erfindungsgemäße Verfahren kann insbesondere als Betriebsverfahren für eine Fertigungsanlage für Rotor- und/oder Statorblechpakete eingesetzt werden.

Die Erfindung wurde anhand der Zeichnungen und der Beschreibung umfassend beschrieben und erklärt. Die Beschreibung und Erklärung sind als Beispiel und nicht einschränkend zu verstehen. Die Erfindung ist nicht auf die offenbarten Ausführungsformen beschränkt. Andere Ausführungsformen oder Variationen ergeben sich für den Fachmann bei der Verwendung der vorliegenden Erfindung ohne den Umfang der nachfolgenden Patentansprüche zu verlassen.

In den Patentansprüchen schließen die Wörter "umfassen" und "mit" nicht das Vorhandensein weiterer Elemente oder Schritte aus. Der undefinierte Artikel "ein" oder "eine" schließt nicht das Vorhandensein einer Mehrzahl aus. Ein einzelnes Element oder eine einzelne Einheit kann die Funktionen mehrerer der in den Patentansprüchen genannten Einheiten ausführen.

Bezugszeichen in den Patentansprüchen sind nicht einschränkend zu verstehen.

## Patentansprüche

1. Vorrichtung (14) zum Zuführen von Blech (12, 28, 30) zu einer Weiterverarbeitungseinheit (16), mit:
einer Zuführungseinheit (34) zum Empfangen eines ersten Blechs (28) von einer ersten Blechrolle (20) mit gewickeltem Blech und eines zweiten Blechs (30) von einer zweiten Blechrolle (24) mit gewickeltem Blech;
einer Abgabeeinheit (36) zum kontinuierlichen Weiterleiten von Blech an die Weiterverarbeitungseinheit;
einer ersten Festlegungseinheit (38) zum Festlegen eines Anfangsabschnitts des zweiten Blechs auf einer Seite der Zuführungseinheit, wenn ein Ende des ersten Blechs erreicht ist;
einer zweiten Festlegungseinheit (40) zum Festlegen eines Endabschnitts des ersten Blechs auf einer Seite der Abgabeeinheit, wenn das Ende des ersten Blechs erreicht ist;
einer Bearbeitungseinheit (42) zum Bearbeiten des Endabschnitts des ersten Blechs und des Anfangsabschnitts des zweiten Blechs zwischen den Festlegungseinheiten; und
einer Fügeeinheit (44) zum Zusammenfügen des bearbeiteten Endabschnitts mit dem bearbeiteten Anfangsabschnitt zwischen den Festlegungseinheiten, wobei
die Bearbeitungseinheit (42) zum Bearbeiten einer ersten Seite des Anfangsabschnitts und einer gegenüberliegenden zweiten Seite des Endabschnitts und zum anschließenden Übereinanderfahren des bearbeiteten Anfangsabschnitts und des bearbeiteten Endabschnitts ausgebildet ist und die Fügeeinheit (44) zum Verbinden der Bleche durch Kleben im Bereich des Anfangsabschnitts und des Endabschnitts ausgebildet ist,
**dadurch gekennzeichnet, dass** die Bearbeitungseinheit (42) zum Erzeugen einer ineinandergreifenden Profilierung des Anfangsabschnitts und des Endabschnitts mit einem Hinterschnitt ausgebildet ist, wobei sichergestellt wird, dass die Dicke einer Fügestelle gegenüber dem verbleibenden Blech nicht oder nur unwesentlich erhöht wird.

2. Vorrichtung (14) nach Anspruch 1, wobei die Fügeeinheit (44) zum Verbinden der Bleche durch Kleben unter Verwendung eines Klebstoffs mit schnellem Festigkeitsaufbau, insbesondere eines polymerisierenden Klebstoffs, ausgebildet ist.

3. Vorrichtung (14) nach einem der vorstehenden Ansprüche, wobei die erste Festlegungseinheit (38) und/oder die zweite Festlegungseinheit (40) einen Niederhalter zum Festspannen von Blech (12, 28, 30), vorzugsweise über eine gesamte Breite des Blechs, umfasst.

4. Vorrichtung (14) nach einem der vorstehenden Ansprüche, wobei
die Bearbeitungseinheit (42) zum Bearbeiten des Anfangsabschnitts und des Endabschnitts durch ein Schleif-, Stanz-, Fräs-, Laser-, Plasma-, Wasserstrahl- oder Sägewerkzeug ausgebildet ist; und/oder
die Bearbeitungseinheit einen orthogonal zu einer Laufrichtung des Blechs verfahrbaren Werkzeugkopf umfasst.

5. Vorrichtung (14) nach einem der vorstehenden Ansprüche, wobei die Bearbeitungseinheit (42) und die Fügeeinheit (44) in Form eines gemeinsamen Werkzeugantriebs unter Verwendung unterschiedlicher Werkzeuge (48, 50) implementiert sind.

6. Vorrichtung (14) nach einem der vorstehenden Ansprüche, wobei die Zuführungseinheit (34) zum Empfangen des ersten Blechs (28) von einer ersten Haspel (22) und des zweiten Blechs (30) von einer zweiten Haspel (26) ausgebildet ist.

7. System (10) zum Bearbeiten von Blech (12, 28, 30), mit:
einer Vorrichtung (14) nach einem der vorstehenden Ansprüche; und
einem Blechspeicher (18) zum Aufnehmen von Blech und zum Bereitstellen eines Puffers, wobei der Blechspeicher zwischen der Vorrichtung und der Weiterverarbeitungseinheit (16) angeordnet ist.

8. System (10) nach Anspruch 7, mit einer Weiterverarbeitungseinheit (16) zum Weiterverarbeiten des kontinuierlich weitergeleiteten Blechs (12, 28, 30), wobei die Weiterverarbeitungseinheit vorzugsweise als Durchlauf-Transferpresse und/oder als Stanzfolgewerkzeug zum Stanzen des Blechs in eine vordefinierte Blechform ausgebildet ist.

9. System (10) nach einem der Ansprüche 7 bis 8, wobei
der Blechspeicher (18) als Bandspeicher mit mehreren verfahrbaren Umlenkrollen (32) ausgebildet ist; und
der Blechspeicher vorzugsweise dazu ausgebildet ist, die Umlenkrollen nach erfolgtem Zusammenfügen des Endabschnitts mit dem Anfangsabschnitt in einen vollständig aufgefahrenen Zustand zu verfahren, in dem kein Puffer bereitgestellt wird und eine Weiterleitung des Blechs (12, 28, 30) ohne Biegen erfolgt.

10. Verfahren zum Zuführen von Blech (12, 28, 30) zu einer Weiterverarbeitungseinheit (16), mit den Schritten:
Empfangen (S10) eines ersten Blechs (28) von einer ersten Blechrolle (20) mit gewickeltem Blech und eines zweiten Blechs (30) von einer zweiten Blechrolle (24) mit gewickeltem Blech mittels einer Zuführungseinheit (34);
kontinuierliches Weiterleiten (S12) von Blech an die Weiterverarbeitungseinheit mittels einer Abgabeeinheit (36);
Festlegen (S14) eines Anfangsabschnitts des zweiten Blechs auf einer Seite der Zuführungseinheit mittels einer ersten Festlegungseinheit (38), wenn ein Ende des ersten Blechs erreicht ist;
Festlegen (S16) eines Endabschnitts des ersten Blechs auf einer Seite der Abgabeeinheit mittels einer zweiten Festlegungseinheit (40), wenn das Ende des ersten Blechs erreicht ist;
Bearbeiten (S18) des Endabschnitts des ersten Blechs und des Anfangsabschnitts des zweiten Blechs mittels einer Bearbeitungseinheit (42) zwischen den Festlegungseinheiten; und
Zusammenfügen (S20) des bearbeiteten Endabschnitts mit dem bearbeiteten Anfangsabschnitt mittels einer Fügeeinheit (44) zwischen den Festlegungseinheiten; wobei
der Schritt des Bearbeitens ein Bearbeiten einer ersten Seite des Anfangsabschnitts und einer gegenüberliegenden zweiten Seite des Endabschnitts und ein anschließendes Übereinanderfahren des bearbeiteten Anfangsabschnitts und des bearbeiteten Endabschnitts umfasst und der Schritt des Zusammenfügens ein Verbinden der Bleche durch Kleben im Bereich des Anfangsabschnitts und des Endabschnitts umfasst,
**dadurch gekennzeichnet, dass** der Schritt des Bearbeitens ein Erzeugen einer ineinandergreifenden Profilierung des Anfangsabschnitts und des Endabschnitts mit einem Hinterschnitt umfasst, wobei sichergestellt wird, dass die Dicke einer Fügestelle gegenüber dem verbleibenden Blech nicht oder nur unwesentlich erhöht wird.

## Claims

1. A device (14) for feeding sheet metal (12, 28, 30) to a further processing unit (16), comprising:
a feeding unit (34) for receiving a first sheet (28) from a first sheet coil (20) comprising wound sheet metal, and a second sheet (30) from a second sheet coil (24) comprising wound sheet metal;
a delivery unit (36) for continuously forwarding sheet metal to the further processing unit;
a first fixing unit (38) for fixing a beginning section of the second sheet on one side of the feeding unit when an end of the first sheet is reached;
a second fixing unit (40) for fixing an end section of the first sheet on one side of the delivery unit when the end of the first sheet is reached;
a processing unit (42) for processing the end section of the first sheet and the beginning section of the second sheet between the fixing units; and
a joining unit (44) for joining the processed end section to the processed beginning section between the fixing units, wherein
the processing unit (42) is configured to process a first side of the beginning section and an opposite second side of the end section, and to subsequently move the processed beginning section and the processed end section into an overlapping configuration, and wherein the joining unit (44) is configured to join the sheets by adhesive bonding in the region of the beginning section and the end section,
**characterized in that** the processing unit (42) is configured to produce an interlocking profiling of the beginning section and the end section with an undercut, ensuring that the thickness of a joint region is not increased or only insignificantly increased relative to the remaining sheet.

2. The device (14) according to claim 1, wherein the joining unit (44) is configured to join the sheets by adhesive bonding using an adhesive with rapid strength development, in particular a polymerizing adhesive.

3. The device (14) according to any one of the preceding claims, wherein the first fixing unit (38) and/or the second fixing unit (40) comprises a holddown device for clamping sheet metal (12, 28, 30), preferably across an entire width of the sheet.

4. The device (14) according to any one of the preceding claims, wherein
the processing unit (42) is configured to process the beginning section and the end section using a grinding, punching, milling, laser, plasma, water-jet or sawing tool; and/or
the processing unit comprises a tool head movable orthogonally to a running direction of the sheet.

5. The device (14) according to any one of the preceding claims, wherein the processing unit (42) and the joining unit (44) are implemented in the form of a common tool drive using different tools (48, 50).

6. The device (14) according to any one of the preceding claims, wherein the feeding unit (34) is configured to receive the first sheet (28) from a first decoiler (22) and the second sheet (30) from a second decoiler (26).

7. A system (10) for processing sheet metal (12, 28, 30), comprising:
a device (14) according to any one of the preceding claims; and
a sheet metal accumulator (18) for receiving sheet metal and providing a buffer, wherein the sheet metal accumulator (18) is arranged between the device and the further processing unit (16).

8. The system (10) according to claim 7, comprising a further processing unit (16) for further processing the continuously forwarded sheet metal (12, 28, 30), wherein the further processing unit is preferably designed as a continuous transfer press and/or as a stamping tool for stamping the sheet into a predefined sheet shape.

9. The system (10) according to any one of claims 7 to 8, wherein
the sheet metal accumulator (18) is designed as a loop accumulator with a plurality of movable deflection rollers (32); and
the sheet metal accumulator is preferably designed to move the deflection rollers, after the joining of the end section with the beginning section has been completed, into a fully extended position in which no buffer is provided and sheet metal (12, 28, 30) is forwarded without bending.

10. A method for feeding sheet metal (12, 28, 30) to a further processing unit (16), comprising the steps of:
receiving (S10) a first sheet (28) from a first sheet coil (20) comprising wound sheet metal and a second sheet (30) from a second sheet coil (24) comprising wound sheet metal by means of a feeding unit (34);
continuously forwarding (S12) sheet metal to the further processing unit by means of a delivery unit (36);
fixing (S14) a beginning section of the second sheet on one side of the feeding unit by means of a first fixing unit (38) when an end of the first sheet is reached;
fixing (S16) an end section of the first sheet on one side of the delivery unit by means of a second fixing unit (40) when the end of the first sheet is reached;
processing (S18) the end section of the first sheet and the beginning section of the second sheet by means of a processing unit (42) between the fixing units; and
joining (S20) the processed end section to the processed beginning section by means of a joining unit (44) between the fixing units,
wherein the step of processing comprises processing a first side of the beginning section and an opposite second side of the end section, and subsequently bringing the processed beginning section and the processed end section into an overlapping configuration, and the step of joining comprises joining the sheets by adhesive bonding in the region of the beginning section and the end section,
**characterized in that** the step of processing comprises producing an interlocking profiling of the beginning section and the end section with an undercut, ensuring that the thickness of a joint region is not increased or only insignificantly increased relative to the remaining sheet.

## Revendications

1. Dispositif (14) pour l'alimentation d'une tôle (12, 28, 30) vers une unité de traitement ultérieur (16), comprenant:
une unité d'alimentation (34) pour recevoir une première tôle (28) d'un premier rouleau de tôle (20) constitué de tôle enroulée et une seconde tôle (30) d'un second rouleau de tôle (24) constitué de tôle enroulée;
une unité de livraison (36) pour acheminer de manière continue la tôle vers l'unité de traitement ultérieur;
une première unité de fixation (38) pour fixer une portion initiale de la seconde tôle sur un côté de l'unité d'alimentation lorsqu'une extrémité de la première tôle est atteinte;
une seconde unité de fixation (40) pour fixer une portion terminale de la première tôle sur un côté de l'unité de livraison lorsqu'une extrémité de la première tôle est atteinte;
une unité d'usinage (42) pour usiner la portion terminale de la première tôle et la portion initiale de la seconde tôle entre les unités de fixation; et
une unité d'assemblage (44) pour assembler la portion terminale usinée avec la portion initiale usinée entre les unités de fixation,
laquelle unité d'usinage (42) est conçue pour usiner une première face de la portion initiale et une seconde face opposée de la portion terminale, puis amener ensuite les deux portions usinées en position superposée, et l'unité d'assemblage (44) est conçue pour assembler les tôles par collage dans la zone des portions initiale et terminale,
**caractérisé en ce que** l'unité d'usinage (42) est conçue pour produire un profilage imbriqué des portions initiale et terminale avec une contre-dépouille, de manière à assurer que l'épaisseur de la zone d'assemblage n'est pas accrue, ou seulement de façon négligeable, par rapport au reste de la tôle.

2. Dispositif (14) selon la revendication 1, dans lequel l'unité d'assemblage (44) est conçue pour assembler les tôles par collage à l'aide d'un adhésif à prise rapide, notamment un adhésif polymérisant.

3. Dispositif (14) selon l'une quelconque des revendications précédentes, dans lequel la première unité de fixation (38) et/ou la seconde unité de fixation (40) comprend un organe de serrage destiné à brider la tôle (12, 28, 30), de préférence sur toute la largeur de la tôle.

4. Dispositif (14) selon l'une quelconque des revendications précédentes, dans lequel
l'unité d'usinage (42) est conçue pour usiner les portions initiale et terminale à l'aide d'un outil de meulage, poinçonnage, fraisage, laser, plasma, jet d'eau ou sciage ; et/ou
l'unité d'usinage comprend une tête d'outil pouvant se déplacer orthogonalement à une direction de défilement de la tôle.

5. Dispositif (14) selon l'une quelconque des revendications précédentes, dans lequel l'unité d'usinage (42) et l'unité d'assemblage (44) sont mises en œuvre sous la forme d'un entraînement d'outil commun utilisant des outils différents (48, 50).

6. Dispositif (14) selon l'une quelconque des revendications précédentes, dans lequel l'unité d'alimentation (34) est conçue pour recevoir la première tôle (28) d'un premier dérouleur (22) et la seconde tôle (30) d'un second dérouleur (26).

7. Système (10) pour l'usinage de tôle (12, 28, 30), comprenant:
un dispositif (14) selon l'une quelconque des revendications précédentes; et
un accumulateur de tôle (18) destiné à recevoir la tôle et à fournir une réserve, l'accumulateur de tôle étant disposé entre le dispositif et l'unité de traitement ultérieur (16).

8. Système (10) selon la revendication 7, comprenant une unité de traitement ultérieur (16) pour traiter la tôle (12, 28, 30) acheminée de manière continue, l'unité de traitement ultérieur étant de préférence réalisée sous la forme d'une presse-transfert en continu et/ou d'un outil de découpe à suivre destiné à découper la tôle selon une forme prédéfinie.

9. Système (10) selon l'une des revendications 7 à 8, dans lequel
l'accumulateur de tôle (18) est réalisé sous la forme d'un accumulateur à boucles comportant plusieurs galets de déviation mobiles (32) ; et
l'accumulateur de tôle est de préférence conçu pour déplacer les galets de déviation, après l'assemblage de la portion terminale avec la portion initiale, dans une position totalement déployée dans laquelle aucune réserve n'est fournie et dans laquelle la tôle (12, 28, 30) est acheminée sans flexion.

10. Procédé d'alimentation d'une tôle (12, 28, 30) vers une unité de traitement ultérieur (16), comprenant les étapes consistant à:
recevoir (S10) une première tôle (28) d'un premier rouleau de tôle (20) constitué de tôle enroulée et une seconde tôle (30) d'un second rouleau de tôle (24) constitué de tôle enroulée, au moyen d'une unité d'alimentation (34);
acheminer en continu (S12) la tôle vers l'unité de traitement ultérieur au moyen d'une unité de livraison (36);
fixer (S14) une portion initiale de la seconde tôle sur un côté de l'unité d'alimentation au moyen d'une première unité de fixation (38) lorsqu'une extrémité de la première tôle est atteinte;
fixer (S16) une portion terminale de la première tôle sur un côté de l'unité de livraison au moyen d'une seconde unité de fixation (40) lorsqu'une extrémité de la première tôle est atteinte;
usiner (S18) la portion terminale de la première tôle et la portion initiale de la seconde tôle au moyen d'une unité d'usinage (42) entre les unités de fixation ; et
assembler (S20) la portion terminale usinée avec la portion initiale usinée au moyen d'une unité d'assemblage (44) entre les unités de fixation,
dans lequel l'étape d'usinage comprend l'usinage d'une première face de la portion initiale et d'une seconde face opposée de la portion terminale, puis leur mise en position superposée, et l'étape d'assemblage comprend l'assemblage des tôles par collage dans la zone des portions initiale et terminale,
**caractérisé en ce que** l'étape d'usinage comprend en outre la production d'un profilage imbriqué des portions initiale et terminale avec une contre-dépouille, de manière à assurer que l'épaisseur de la zone d'assemblage n'est pas accrue, ou seulement de façon négligeable, par rapport au reste de la tôle.
